# EUROPÄISCHE PATENTSCHRIFT

(11) **EP 2 463 466 B1**
(45) Veröffentlichungstag und Bekanntmachung des Hinweises auf die Patenterteilung: **12.09.2018**
(21) Anmeldenummer: 11189940.7
(22) Anmeldetag: 21.11.2011
(51) Int. Cl.: E05C 9/18, E05B 15/02, E05C 9/06

(54) **SCHLIESSTEIL FÜR EINEN VERRIEGELUNGSBESCHLAG**
CLOSING PART OF A LOCKING FITTING
GÂCHE POUR UNE FERRURE DE VERROUILLAGE

(30) Priorität: 08.12.2010 DE 202010016354 U
(43) Veröffentlichungstag der Anmeldung: 13.06.2012
(73) Patentinhaber: SIEGENIA-AUBI KG, 57234 Wilnsdorf (DE)
(72) Erfinder: Afflerbach, Dirk, 57072 Siegen (DE)

(56) Entgegenhaltungen:
- EP-A2- 1 700 984
- EP-B1- 1 449 998
- DE-A1- 19 828 034
- DE-U1- 29 607 266
- FR-A1- 2 880 051

## Beschreibung

Die Erfindung betrifft ein Schließteil für einen Verriegelungsbeschlag nach dem Oberbegriff des Anspruchs 1.
Ein Schließteil und ein Verriegelungsbeschlag dieser Art sind durch die EP 1449998 B1 bereits bekannt geworden. Der bekannte Verriegelungsbeschlag besteht dabei aus Bauteilen mit Riegelvorsprüngen oder Rastmitteln, die mit einem Schließteil zusammen wirken können. Bekannt sind dabei Rastmittel, die aus parallel zueinander angeordneten elastischen Zungen bestehen, wobei die Zungen vorstehend widerhakenartige Kopfleisten aufweisen, die auf der Unterseite des Schließteils angeordnet sind und mittels der wiederhakenartigen Kopfleisten die Hinterschneidung der entstandenen Nut durch den aufrecht stehenden Rand des feststehenden Rahmens beziehungsweise des Flügels rastend hintergreifend befestigbar sind. Das Schließteil umfasst dabei ein Auflaufteil, das im Gebrauch an dem feststehenden Rahmen gegen den aufrecht stehenden Rand des feststehenden Rahmens eingerastet wird. Damit ist das Schließteil gegen Herausfallen in vertikaler Richtung gehalten. Zum Sichern gegen Verschieben des Schließteils in horizontaler Richtung, benötigt der Stand der Technik ein weiteres Beschlagteil, welches am aufrecht stehenden Rand des feststehenden Rahmens befestigt ist und in eine am Schließteil zusätzlich angeordnete Aufnahme mit einem unteren Ende eingreift.
Demnach werden zwei getrennt voneinander zu befestigende Beschlagteile benötigt, die keine Verstellmöglichkeit für den Schließeingriff aufzeigen.
Aus dem Stand der Technik geht keine Rechts- und Linksverwendbarkeit eines Schließteils hervor. Außerdem ist kein Schließteil bekannt, dass an alle Eckverbindungsstellen des vertikalen Holms zum waagerechen Holm des Flügel- oder Rahmen sowohl vertikal als auch horizontal funktionsgerecht einsetzbar ist.
Des Weiteren ist eine Anschlagplatte für einen Verriegelungsmechanismus von Flügeln einer Tür- / Fenstereinheit durch die EP1700984 A2 bekannt geworden. Dabei ist die Anschlagplatte als Metallprofilstab ausgebildet und weist einen festen Rahmen und mindestens einen an dem Rahmen angelenkten Flügel auf. Die Platte hat eine im wesentlichen quadratische Form mit einem Innenarm, der in einem an dem Rand des Rahmens ausgebildeten Rillengehäuse und einem davon vorstehenden Außenarm befestigt ist und Haltemittel, die geeignet sind, mit zwei Wänden des Rillengehäuses, die innen zueinander vorstehen, fest zu verriegeln, um die Platte in dem Gehäuse zu verriegeln. Insbesondere sind zwei divergierende Verriegelungslaschen vorgesehen, die sich von dem Innenarm erstrecken und dazu geeignet sind, beim Zusammenbau gebogen zu werden, um fest unter der Wand des Gehäuses in Eingriff zu kommen. Ein quadratischer Fortsatz, der durch eine Ausblendung von dem äußeren Arm gebildet ist und sich davon erstreckt, stößt auf die gleiche Wand in einer erzwungenen Weise an. Der Erfindung liegt die Aufgabe zugrunde ein Fenster oder eine Tür mit einem Schließteil als Teil des Verriegelungsbeschlages bereitzustellen, dass herstellungstechnisch einfach und kostengünstig ist und das auf einfache, schnelle, sichere und präzise Weise montiert und justiert werden kann, und welches die vorgenannten Nachteile vermeidet.

Zur Lösung dieser Aufgabe ist vorgesehen, dass die widerhakenartigen Kopfleisten das Ende der Längsseiten des Schließteils bilden und, dass das Schließteil mittels der widerhakenartigen Kopfleisten die Hinterschneidung der Nut zusätzlich am vertikalen Holm rastend hintergreift. Um die Montage des Schließteils zu vereinfachen, ist das Schließteil in Längsrichtung und quer zur Nut symmetrisch ausgebildet.
Ausgehend von jeder Längsseite weist das Schließteil jeweils ein Eingriff auf, die von der Mittelachse des Schließteils im gleichen Abstand zueinander angeordnet sind und nahe im gleichen Abstand zu den Längsseiten positioniert sind.
Das Schließteil ist an der Seite, an der der Flügel offen schwenkt, mit einer rampenartigen Ebene oder Fase versehen, die beim Schließen des Flügels mit einem am Flügel angebrachten Beschlagteil zusammenwirkt und den Flügel zum Rahmen automatisch positioniert, um ein gutes Schließen zu verwirklichen.

Um das Schließteil nach der Montage in den Rahmen zur Festlegung der Position der Riegeleingriffe gegen ein Verschieben zu sichern und damit ein einwandfreies Verriegeln des Beschlags zu erreichen, hintergreift die widerhakennartige Kopfleiste spielfrei die Hinterschneidung der Nut und bildet eine Formschlusskupplung.

Zur einfachen Gestaltung und Verbindung bei der Montage des Schließteils an einen Holm ist vorgesehen, dass die Formschlusskupplung aus parallel zur Montagebewegungsrichtung des Schließteils zueinander angeordneten elastischen Zungen mit vorstehend widerhakennartigen Kopfleisten besteht, welche die Hinterschneidung der Nut hintergreift.

Zur Verschleißminderung bei der Auflauffunktion, zur verbesserten Rastwirkung und zur kostengünstigen Gestaltung trägt bei, dass das Schließteil einteilig ausgebildet ist und aus einem Kunststoff besteht.

Eine zweckmäßige weitere Ausgestaltung des Schließteils für einen Verriegelungsbeschlag wird dadurch erreicht, wenn das Schließteil zusätzlich Rastmittel aufweist, die aus parallel zueinander angeordneten elastischen Zungen bestehen, wobei die Zungen vorstehend widerhakennartige Kopfleisten aufweisen, die das Ende der Längsseiten des Schließteils bilden, und auf der Unterseite des Schließteils angeordnet sind, wobei das Schließteil mittels der widerhakennartigen Kopfleisten die Hinterschneidung der Nut am horizontalen und vertikalen Holm rastend hintergreift, wobei die Rastmittel und ein Grundkörper das Schließteil bilden.

Dadurch, dass das Schließteil und die Rastmittel formschlüssig über eine Verstellvorrichtung kuppelbar sind, die eine Verstellung des Rastmittels in Längsrichtung zum Grundkörper ermöglicht und eine Verstellung des Rastmittels quer zum Grundkörper erlaubt, ist das Schließteil entsprechend der Eingriffe zur Verriegelung einstellbar. So lässt sich mit einfachen Mitteln das Fenster oder die Tür durch den Verriegelungsbeschlag bespielsweise auf Andruck regulieren.

Besonders vorteilhaft erweist sich auch die nachträgliche Justiermöglichkeit, wenn sich das Fenster oder die Tür beispielsweise durch unterschiedliche Witterungsverhältnisse verzogen hat, ist eine Einstellung des Flügels zum Rahmen problemlos möglich.

Eine der möglichen Ausführungen eine Verstellung vornehmen zu können, die eine mehrfache Einstellung ermöglicht, dabei einfach in der Herstellung ist und sich damit als kostengünstig erweist, ist dann gegeben, wenn die Verstellvorrichtung als Zahnkupplung ausgebildet ist. Dazu weist das Rastmittel an dem zum Grundkörper weisenden Ende der Zungen vorstehend Zähne auf, die in Zahnlücken des Grundkörpers formschlüssig eingreifen. Dadurch wird dem Schließteil zu einer Einstellung in Längsrichtung zur Nut verholfen. Außerdem sind an dem im Bereich der Mittelachse des Grundkörpers angeordneten Rastmittel ebenfalls vorstehende Zähne vorgesehen, die in Zahnlücken des Grundkörpers formschlüssig eingreifen und eine Einstellung quer zur Nut bewirken.

Vorteilhaft ist die unabhängig voneinander in Quer- und/oder Längsrichtung der Nut wirkende Verstellvorrichtung, die bei Bedarf in Gebrauch genommen werden kann.

Bei hohen Anforderungen der Einbruchsicherheit kann es sich als Vorteilhaft erweisen, wenn der Grundkörper aus einem metallischen Werkstoff hergestellt ist und die Rastmittel zur verbesserten elastischen Wirkung vorzugsweise aus einem Kunststoffmaterial gefertigt sind.

Schließlich kann noch vorgesehen werden, dass die Rastmittel in unterschiedlicher Abmessungen, insbesondere Stärke mit identischen Formschlusskupplungen vorgesehen sind. Dieses Merkmal kann sich gerade bei unterschiedlichen Ausführungen von Nuten mit Hintergreifung als vorteilhaft herausstellen.

Weitere vorteilhafte Ausgestaltungen ergeben sich aus den Zeichnungen. Es zeigt:
- Fig. 1: ein erstes Ausführungsbeispiel eines Schließteils, mit einem Grundkörper in montierter Position im Rahmen in einer perspektivischen Ansicht,
- Fig. 2: das Schließteil nach Fig. 1 als Einzelteil in perspektivischer Ansicht,
- Fig. 3: ein zweites Ausführungsbeispiel eines Schließteils in perspektivischer Ansicht, bei dem der Grundkörper und die zur Verstellung in Längsrichtung der Nut angeordneten Rastmittel getrennt sind,
- Fig. 4: das Schließteil nach Fig. 3 mit einem weiteren Rastmittel zur Verstellung quer zur Nut,
- Fig. 5: einen Querschnitt eines Schließteils durch einen Eingriff im Montagezustand und durch einen horizontalen Holm, und
- Fig. 6: eine Draufsicht des Schließteils nach Fig. 4 mit einem Querschnitt durch den vertikalen Holm.

In der Fig. 1 ist eine Ecke eines Rahmens 2 eines Fensters oder einer Tür dargestellt, dessen Holme 3, 4 mit Gehrung aneinandergesetzt und durch Schweißen oder über eine andere, aus der Zeichnung nicht ersichtliche Eckverbindung untereinander verbunden sind. Insbesondere bei einer Ausbildung eines Fensters oder einer Tür als Dreh- Kipp-, Kipp- oder Drehflügel ist ein Verriegelungsbeschlag vorgesehen, der gerade an den Ecken bzw. an den Übergängen vom horizontalen Holm 3 zum vertikalen Holm 4 Verriegelungselemente vorsieht, die aus Riegelvorsprüngen und Schließteilen bestehen. Ein solches Schießteil ist in dem, in den Fig. 1 bis Fig. 6 dargestellten, bevorzugten Ausführungsbeispiel mit dem Bezugzeichen 1 bezeichnet. Das Schließteil 1 ist zwischen einem Flügel und einem festen Rahmen 2 eines Fensters oder einer Tür angeordnet. Der Flügel und/oder der feste Rahmen 2 besteht aus den horizontalen- und vertikalen- Holmen 3,4, die eine umlaufende Nut 5 mit Hinterschneidungen 6 aufweisen. Dabei liegen der Flügel und der Rahmen 2 mit Falzflächen einander gegenüber, und weisen Verriegelungselemente in Form eines Riegelvorsprungs sowie eines Schließteils 1 auf, von denen das eine an dem festen Rahmen 2 und das andere an dem Flügel angebracht ist. Durch Bedienung einer, nicht dargestellten, mit dem Verriegelungsbeschlag gekoppelten Handhabe, sind die Verriegelungselemente relativ zueinander bewegbar und miteinander in Eingriff bringbar, wobei der Riegelvorsprung und das Schließteil 1 einander in Eingriffsstellung den am Schließteil 1 angeordneten Eingriff 7 hintergreift. Zur vereinfachten Montage und universellen Einsatzmöglichkeit an allen Ecken mit vertikaler- oder horizontaler-Anordnung, weist das Schließteil 1 nach Fig. 1 oder Fig. 2 Rastmittel 8,9 auf, die aus parallel zueinander angeordneten elastischen Zungen 10 bestehen. Die Zungen 10 weisen vorstehend widerhakennartige Kopfleisten 11 auf, die das Ende der Längsseiten 12,13 des Schließteils 1 bilden, und auf der Unterseite 14 des Schließteils 1 angeordnet sind. Bei Montage hintergreift das Schließteil 1 rastend mittels der widerhakennartigen Kopfleisten 11, welche an die Profilierung der Holme 3,4 angepasst sind, die Hinterschneidung 6 der Nut 5 am horizontalen und vertikalen Holm 3,4 und bildet eine formschlüssige Verbindung.

Die Anwendung des Schließteils 1 bei der Montage ist einfach, da es aufgrund symmetrischen Aufbaus in Längsrichtung und quer zur Nut ohne weitere Betrachtung des Anwenders aufgeklipst werden kann.

Vorzugsweise hat das Schließteil 1 nach Fig. 1 bis Fig. 6 zwei Eingriffe 7, die ausgehend von den Längsseiten 12,13 im gleichen Abstand zueinander angeordnet sind. Da die Riegelvorsprünge vorrangig an dem vertikalen Holm des Flügels angeordnet sind, aber auch am horizontalen Holm des Flügels positioniert sind, sind entsprechend die Eingriffe 7 den Längsseiten 12,13 zugeordnet worden, so dass beide Varianten mit dem Schließteil 1 ausführbar sind.

Besonders bei Flügeln mit hohem Gewicht ist es möglich, dass der Flügel beim Öffnen in eine Drehstellung zum Rahmen 2 geringfügig absackt und das Schließen erschwert. Nach den Figuren 2 und 5 weist das Schließteil 1 an der Oberseite 15 in Längsrichtung zur Nut 5 eine rampenartige Ebene oder Fase 16 auf, die beim Schließen des Flügels den Flügel zum Rahmen 2 automatisch ausrichtet.

Für ein einwandfreies Zusammenwirken des Riegelvorsprungs mit dem Eingriff 7 des Schließteils 1 ist es besonders wichtig, dass wie aus den Figuren 5 und 6 gezeigt die Kopfleiste 11 mit Hintergreifen in die Hinterschneidung 6 der Nut 5 eine Formschlusskupplung 17 bildet, die nahezu spielfrei ist.

Damit ein Fügen des Schließteils 1 in die Hinterschneidung 6 der Nut 5 ohne weiteren Kraftaufwand d.h. eine Montage von Hand durchgeführt werden kann, weist die Formschlusskupplung 17 parallel zur Montagebewegungsrichtung des Schließteils 1 zueinander angeordnete elastische Zungen 10 mit vorstehend widerhakennartigen Kopfleisten 11 auf.

Zur Verschleißminderung und kostengünstigen Herstellung trägt bei, dass das Schließteil 1 einteilig ausgebildet ist und als Formteil aus einem Kunststoff besteht.

Bei dem Lösungsbeispiel nach den Figuren 1 bis 2 ist das Schließteil 1 einstückig ausgebildet. Es ist aber auch möglich, das Schließteil 1 und die Rastmittel 18 und/oder 19 mehrteilig auszubilden, wie das bei den in den Figuren 3 bis 6 dargestellten Ausführungsbeispielen der Fall ist. Das Schließteil 1 setzt sich aus einem Grundkörper 20 und den Rastmitteln 18,19 zusammen. Die Rastmittel 18,19 und der Grundkörper 20 sind getrennt voneinander zu betrachtende Bauteile, die durch Form- und/ oder Kraftschlussverbindung das Schließteil 1 bilden. Die Rastmittel 18,19 bestehen aus parallel zueinander angeordneten elastischen Zungen 10, wobei die Zungen 10 vorstehend widerhakennartige Kopfleisten 11 aufweisen, welche an die Profilierung der Holme 3,4 angepasst sind. Dabei bilden die widerhakenartigen Kopfleisten 11 der Rastmittel 18 das Ende der Längsseiten 12,13 des Schließteils 1, wobei die widerhakennartigen Kopfleisten 11 bei dem Rastmittel 19 auf der Unterseite 14 des Schließteils 1 angeordnet sind. Das Schließteil 1 rastet hintergreifend mittels der widerhakennartigen Kopfleisten 11 in die Hinterschneidung 6 der Nut 5 am horizontalen und vertikalen Holm 3,4.

In dem dargestellten Ausführungsbeispiel nach Fig. 1 bis 2, wonach das Schließteil 1 einteilig ausgeführt ist, wird davon ausgegangen das der Riegelvorsprung in den Eingriff 7 mühelos einschließt. Es kann aber abweichend davon vorgesehen werden, den Anpressdruck des Flügels zum Rahmen zu erhöhen. Dies kann beispielsweise bei der Verwendung von unterschiedlichen Dichtungen an einem einzigen Profil sinnvoll sein. Um weiterhin eine einwandfreie Verriegelung ohne Hinzunahme weiterer Bauteile zu erhalten, bildet das Schließteil 1 eine einteilige Baueinheit bestehend aus dem Grundkörper 20 und den Rastmitteln 18 und/oder 19. Daraus resultierend ergibt sich die Möglichkeit eine Verstellung über eine Verstellvorrichtung 21,22 vornehmen zu können. Die Verstellung des Rastmittels 18 erfolgt in Längsrichtung zum Grundkörper 20 und über das Rastmittels 19 quer zum Grundkörper 20.

Zur Vereinfachung der Herstellung und Reduzierung der Kosten, ist die Verstellvorrichtung 21,22 als Zahnkupplung ausgestaltet. Das Rastmittel 18 weist an dem zum Grundkörper 20 gerichteten Ende der Zungen 10 vorstehend Zähne 23 auf, die in Zahnlücken 24 des Grundkörpers 20 formschlüssig eingreifen. Bei dem Rastmittel 19 sind im Bereich der Mittelachse des Grundkörpers 20 vorstehende Zähne 25 angeordnet, die in Zahnlücken 26 des Grundkörpers 20 formschlüssig eingreifen. Je nach Erfordernis kann die Zahnkupplung auch als Feinverzahnung ausgeführt werden. Damit lässt sich das Schließteil 1 schließlich genauer justieren.

Nach den Ausführungsbeispielen der Figuren 3, 4 und 6 ist der Grundkörper 20 jeweils als Formkörper aus einem metallischen Werkstoff ausgelegt und lässt sich für Spritzgießen aus Metall herstellen, während die Rastmittel 18,19 vorzugsweise aus einem Kunststoffmaterial gefertigt sind. Abweichend davon kann natürlich auch vorgesehen werden, dass der Grundkörper 20 aus einem Metall hergestellt ist, welches besondere Abriebeigenschaften aufweist. Es ist bei dem Schließteil 1 mit zwei Eingriffen 7 auch denkbar, dass jeder Eingriff 7 - zeichnerisch nicht dargestellt -ein unterschiedliches Einsatzstück trägt. Ebenso kann der Eingriff 7 oder das Einsatzstück im Ausführungsbeispiel nach Fig. 5 eine Fase 27 aufweisen, welche entsprechend dem Eingriff 7 in der Figur 5 geeignet ist bereichsweise einen verbesserten Einlauf des Riegelvorsprungs zu verschaffen.

Vorstehend wurde bereits darauf eingegangen, dass bei den in den Figuren 1 bis 6 dargestellten Ausführungen die Rastmittel 8,9 und 18,19 jeweils selbsttätig in die Hinterschneidung 6 der Nut 5 der Holme 3,4 federnd einrasten. Um gegebenfalls eine Verstellung des Schließteils 1 vornehmen zu können, sind weitere Ausführungsbeispiele nach Fig. 3 und Fig. 4 aufgezeigt.

Zeicherisch nicht dargestellt, aber denkbar ist, die Verstellvorrichtung 21 bestehend aus dem Rastmittel 18,19 mit dem Grundkörper 20 federkraftbeaufschlagt zu verbinden, so dass bei einer Verstellung das Rastmittel 18,19 kraftbeaufschlagt trennbar ist und anschließend wieder automatisch die gewählte Formschlusskupplung 17 einnimmt.

### Bezugszeichenliste

- 1: Schließteil
- 2: Rahmen
- 3: Holm
- 4: Holm
- 5: Nut
- 6: Hinterschneidung
- 7: Eingriff
- 8: Rastmittel
- 9: Rastmittel
- 10: Zunge
- 11: Kopfleiste
- 12: Längsseite
- 13: Längsseite
- 14: Unterseite
- 15: Oberseite
- 16: Fase
- 17: Formschlusskupplung
- 18: Rastmittel
- 19: Rastmittel
- 20: Grundkörper
- 21: Verstellvorrichtung
- 22: Verstellvorrichtung
- 23: Zahn
- 24: Zahnlücke
- 25: Zahn
- 26: Zahnlücke
- 27: Fase

## Patentansprüche

1. Schließteil (1) für einen Verriegelungsbeschlag zwischen einem Flügel und einem festen Rahmen (2) eines Fensters oder einer Tür, wobei der Flügel und/oder der feste Rahmen (2), bestehend aus horizontalen- und vertikalen-Holmen (3,4) eine umlaufende Nut (5) mit Hinterschneidungen (6) aufweist, die einander mit Falzflächen gegenüberliegen, mit Verriegelungselementen in Form eines Riegelvorsprungs sowie eines Schließteils (1), von denen das eine an dem festen Rahmen (2) und das andere an dem Flügel angebracht ist und welche relativ zueinander bewegbar und miteinander in Eingriff bringbar sind, wobei der Riegelvorsprung und das Schließteil (1) einander in Eingriffsstellung den am Schließteil (1) angeordneten Eingriff (7) hintergreift, wobei das Schließteil (1) Rastmittel (8, 18, 9, 19) aufweist, die aus parallel zueinander angeordneten elastischen Zungen (10) bestehen, wobei die Zungen (10) vorstehend widerhakenartige Kopfleisten (11) aufweisen, die auf der Unterseite (14) des Schließteils (1) angeordnet sind, wobei bei Montage das Schließteil (1) mittels der widerhakenartigen Kopfleisten (11) die Hinterschneidung (6) der Nut (5) am horizontalen Holm (3) rastend hintergreift, **dadurch gekennzeichnet, dass** die widerhakenartigen Kopfleisten (11) das Ende der Längsseiten (12,13) des Schließteils (1) bilden und bei Montage das Schließteil (1) mittels der widerhakenartigen Kopfleisten (11) die Hinterschneidung (6) der Nut (5) zusätzlich am vertikalen Holm (4) rastend hintergreift.

2. Schließteil (1) nach Anspruch 1,
**dadurch gekennzeichnet,**
**dass** das Schließteil (1) in Längsrichtung und quer zur Nut symmetrisch ausgebildet ist.

3. Schließteil (1) nach Anspruch 1,
**dadurch gekennzeichnet,**
**dass** das Schließteil (1) zwei Eingriffe (7) hat, die von den Längsseiten (12,13) im gleichen Abstand zueinander angeordnet sind.

4. Schließteil (1) nach Anspruch 1,
**dadurch gekennzeichnet,**
**dass** das Schließteil (1) an der Oberseite (15) in Längsrichtung zur Nut (5) eine rampenartige Ebene oder Fase (16) aufweist, die beim Schließen des Flügels den Flügel zum Rahmen (2) automatisch positioniert.

5. Schließteil (1) nach Anspruch 1,
**dadurch gekennzeichnet,**
**dass** sich im montierten Zustand mit Hintergreifen der Kopfleiste (11) in die Hinterschneidung (6) der Nut (5) eine Formschlusskupplung (17) bildet, die nahezu spielfrei ist.

6. Schließteil (1) nach Anspruch 1 oder 5,
**dadurch gekennzeichnet,**
**dass** die Formschlusskupplung (17) aus parallel zur Montagebewegungsrichtung des Schließteils (1) zueinander angeordneten elastischen Zungen (10) mit vorstehend widerhakenartigen Kopfleisten (11) besteht, welche im montierten Zustand die Hinterschneidung (6) der Nut (5) hintergreift.

7. Schließteil (1) nach Anspruch 1,
**dadurch gekennzeichnet,**
**dass** das Schließteil (1) einteilig ausgebildet ist und aus einem Kunststoff besteht.

8. Schließteil (1) nach Anspruchs 1,
**dadurch gekennzeichnet,**
**dass** die Rastmittel (18,19) und ein Grundkörper (20) das Schließteil (1) bilden.

9. Schließteil (1) nach Anspruch 8,
**dadurch gekennzeichnet,**
**dass** das Schließteil (1) und die Rastmittel (18,19) formschlüssig über eine Verstellvorrichtung (21,22) kuppelbar sind, die eine Verstellung des Rastmittels (18) in Längsrichtung zum Grundkörper (20) ermöglicht und eine Verstellung des Rastmittels (19) quer zum Grundkörper (20) erlaubt.

10. Schließteil (1) nach Anspruch 9,
**dadurch gekennzeichnet,**
**dass** die Verstellvorrichtung (21,22) eine Zahnkupplung ist, wobei das Rastmittel (18) an dem zum Grundkörper (20) weisenden Ende der Zungen (10) vorstehend Zähne (23) aufweist, die in Zahnlücken (24) des Grundkörpers (20) formschlüssig eingreifen und das an dem Rastmittel (19) im Bereich der Mittelachse des Grundkörpers (20) vorstehende Zähne (25) angeordnet sind, die in Zahnlücken (26) des Grundkörpers (20) formschlüssig eingreifen.

11. Schließteil (1) nach Anspruch 8,
**dadurch gekennzeichnet,**
**dass** der Grundkörper (20) aus einem metallischen Werkstoff herstellbar ist und die Rastmittel (18,19) vorzugsweise aus einem Kunststoffmaterial gefertigt sind.

## Claims

1. Closing part (1) for a lock fitting between a leaf and a fixed frame (2) of a window or door, wherein the leaf and/or the fixed frame (2), consisting of horizontal and vertical spars (3, 4), comprise a circumferential groove (5) with undercuts (6), which are opposed to one another with fold surfaces, with locking elements in the form of a latch projection and of a closing part (1), of which the one is located on the fixed frame (2), and the other is located on the leaf, and which can be moved relative to one another and brought into engagement with one another, wherein the latch projection and the closing part (1), in the engagement position, engage one another behind the engagement element (7) arranged at the closing part (1), wherein the closing part (1) comprises latch means (8, 18, 9, 19) which consist of elastic tongue elements (10) arranged parallel to one another, wherein the tongue elements (10) comprise projecting head strips (11) in the form of barbs, which are arranged on the underside (14) of the closing part, wherein, at installation, the closing part (1) engages, by means of the head strips (11) in the form of barbs, behind the undercut (6) of the groove (5) on the horizontal spar (3) with latch engagement, **characterized in that** the head strips (11) in the form of barbs form the ends of the longitudinal sides (12, 13) of the closing part (1), and, at installation, the closing part (1), by means of the head strips (11) in the form of barbs, additionally engages with latch effect behind the undercut (6) of the groove (5) on the vertical spar (4).

2. Closing part (1) according to claim 1, **characterized in that** the closing part (1) is configured as symmetrical in the longitudinal direction and transversely to the groove.

3. Closing part (1) according to claim 1, **characterized in that** the closing part (1) has two engagement elements (7), which are arranged at the same distance as one another from the longitudinal sides (12, 13).

4. Closing part (1) according to claim 1, **characterized in that** the closing part (1) comprises on the upper side (15) in the longitudinal direction to the groove (5), a plane or chamfer (16) in the form of a ramp, which, at the closing of the leaf, automatically positions the leaf in relation to the frame (2).

5. Closing part (1) according to claim 1, **characterized in that**, in the fitted state, with the engagement of the head strip (11) into the undercut (6) of the groove (5), a positive fit coupling (17) is formed, which is close to being free of play.

6. Closing part (1) according to claim 1 or 5, **characterized in that** the positive fit coupling (17) consists of elastic tongue elements (10) arranged in relation to one another parallel to the installation movement direction of the closing part (1), with projecting head strips (11) in the form of barbs, which in the fitted state engage in the undercut (6) of the groove (5).

7. Closing part (1) according to claim 1, **characterized in that** the closing part (1) is configured as being of one piece, and consists of plastic.

8. Closing part (1) according to claim 1, **characterized in that** the latch means (18, 19) and a basic body (20) form the closing part (1).

9. Closing part (1) according to claim 8, **characterized in that** the closing part (1) and the latch means (18, 19) can be coupled in positive fit by means of an adjustment device (21, 22), which allows for an adjustment of the latch means (18) in the longitudinal direction towards the basic body (20) and for an adjustment of the latch means (19) transverse to the basic body (20).

10. Closing part (1) according to claim 9, **characterized in that** the adjustment device (21, 22) is a tooth coupling, wherein the latch means (18) comprises teeth (23) projecting at the end of the tongue elements (10) facing towards the basic body (20), which engage in positive fit into tooth holes (24) of the basic body (20), and that projecting teeth (25) are arranged at the latch means (19) in the region of the mid-axis of the basic body (20), which engage in positive fit in tooth holes (26) of the basic body (20).

11. Closing part (1) according to claim 8, **characterized in that** the basic body (20) can be made from a metallic material, and the latch means (18,19) are preferably made from a plastic material.

## Revendications

1. Pièce de fermeture (1) pour une ferrure de verrouillage entre un battant et un dormant (2) d'une fenêtre ou d'une porte, sachant que le battant et / ou le dormant (2), qui consistent en pièces de charpente (3, 4) horizontales et verticales, présentent une rainure (5) pourvue de contre-dépouilles (6), qui sont disposées en face l'une de l'autre, sachant que sont prévus des éléments de verrouillage présentant la forme d'une saillie de verrouillage ainsi que d'une pièce de fermeture (1), qui sont associées respectivement l'une au dormant (2) et l'autre au battant et qui peuvent être déplacées l'une par rapport à l'autre et entrer en prise l'une avec l'autre, sachant que, lorsque la saillie de verrouillage est en prise avec la pièce de fermeture (1), elle s'engage derrière la prise (7), agencée sur la pièce de fermeture (1), sachant que la pièce de fermeture (1) est dotée de moyens d'arrêt (8, 18, 9, 19), qui consistent en languettes élastiques (10), disposées parallèlement l'une par rapport à l'autre, sachant que les languettes (10) sont dotées de listels de tête saillants, genre barbillons (11), qui sont disposés sur la face inférieure (14) de la pièce de fermeture (1), sachant que, lors du montage, la pièce de fermeture (1) s'enclenche, au moyen des listels de tête genre barbillons (11), dans les contre-découpes (6) de la rainure (5) associée à la pièce de charpente horizontale (3),
**caractérisée en ce que** les listels de tête genre barbillons (11) forment l'extrémité des côtés longitudinaux (12, 13) de la pièce de fermeture (1), et que, lors du montage, la pièce de fermeture (1) s'enclenche en plus, au moyen des listels de tête genre barbillons (11), dans la contre-dépouille (6) de la rainure (5) associée à la pièce de charpente verticale (4).

2. Pièce de fermeture (1) selon la revendication 1,
**caractérisée en ce que** la pièce de fermeture (1) est de conception symétrique dans la direction longitudinale et dans la direction transversale, par rapport à la rainure.

3. Pièce de fermeture (1) selon la revendication 1,
**caractérisée en ce que** la pièce de fermeture (1) est dotée de deux prises (7), qui sont disposées l'une par rapport à l'autre à la même distance des côtés longitudinaux (12, 13).

4. Pièce de fermeture (1) selon la revendication 1,
**caractérisée en ce que** la pièce de fermeture (1) est dotée, sur la face supérieure (15), dans la direction longitudinale par rapport à la rainure (5), d'un plan en forme de rampe ou de biseau (16), qui, lors de la fermeture du battant, positionne automatiquement le battant par rapport au dormant (2).

5. Pièce de fermeture (1) selon la revendication 1,
**caractérisée en ce que,** lors de l'enclenchement du listels de tête (11) dans la contredépouille (6) de la rainure (5), est effectué un couplage par engagement géométrique (17), lequel couplage est presque sans jeu.

6. Pièce de fermeture (1) selon revendication 1 ou 5,
**caractérisée en ce que** le dispositif de couplage par engagement géométrique (17) consiste en languettes élastiques (10) disposées parallèlement par rapport à la direction de déplacement de la pièce de fermeture (1) lors du montage, lesquelles sont dotées de listels de tête genre barbillons (11), et qui, à l'état monté, s'engagent dans la contredépouille (6) de la rainure (5).

7. Pièce de fermeture (1) selon la revendication 1,
**caractérisée en ce que** la pièce de fermeture (1) est réalisée d'un pièce et consiste en une matière synthétique.

8. Pièce de fermeture (1) selon la revendication 1,
**caractérisée en ce que** les moyens d'arrêt (18, 19) et un corps de base (20) forment la pièce de fermeture (1).

9. Pièce de fermeture (1) selon la revendication 8,
**caractérisée en ce que** la pièce de fermeture (1) et les moyens d'arrêt (18, 19) peuvent être couplés ensemble en engagement géométrique par le biais d'un dispositif de déplacement (21, 22), qui permet un déplacement du moyen d'arrêt (18) dans la direction longitudinale par rapport au corps de base (20) et un déplacement du moyen d'arrêt (19) transversalement par rapport au corps de base (20).

10. Pièce de fermeture (1) selon la revendication 9,
**caractérisée en ce que** le dispositif de déplacement (21, 22) est un dispositif de couplage denté, sachant que, à l'extrémité des languettes (10) orientée vers le corps de base (20), le moyen d'arrêt (18), est doté de dents saillantes (23), qui s'engagent géométriquement dans des entredents (24) du corps de base (20), et que, sur le moyen d'arrêt (19), dans la section de l'axe central du corps de base (20), sont disposées des dents saillantes (25), qui s'engagent géométriquement dans des entredents (26) du corps de base (20).

11. Pièce de fermeture (1) selon la revendication 8,
**caractérisée en ce que** le corps de base (20) peut être fabriqué à partir d'un matériau métallique et que les moyens d'arrêt (18, 19) sont fabriqués, de préférence, en matière synthétique.'
